# FASCICULE DE BREVET EUROPEEN

(11) **EP 0 360 627 B1**
(45) Date de publication et mention de la délivrance du brevet: **01.06.1994**
(21) Numéro de dépôt: 89401837.3
(22) Date de dépôt: 27.06.1989
(51) Int. Cl.: H01J 29/86

(54) **Dalle pour écran de tube de télévision en couleurs**
Frontscheibe für eine hochauflösende Farbfernsehröhre
Face plate for a colour television tube

(30) Priorité: 27.07.1988 FR 8810116
(43) Date de publication de la demande: 28.03.1990
(73) Titulaire: THOMSON TUBES & DISPLAYS SA, 92400 Courbevoie (FR)
(72) Inventeur: Canevazzi, Giuliano, F-92045 Paris la Défense Cédex 67 (FR)
(74) Mandataire: Einsel, Robert, Dipl.-Ing.

(56) Documents cités:
- EP-A- 0 283 129
- GB-A- 2 136 198

## Description

La présente invention concerne une dalle pour tube de télévision trichrome. Elle trouve application pour la réception d'émissions de télévision à haute définition.(HDTV)

La télévision à haute définition oblige à une redéfinition des paramètres de fabrication des tubes de télévision en couleurs. En particulier, la norme européenne D2-MAC amène chez l'utilisateur les avantages suivants :
- pluralité de langues dans les programmes reçus,
- systèmes à son stéréophonique,
- son de qualité numérique,
- nouveaux services comme le télétexte,
- ouverture sur la télévision de norme HDTV (télévision à haute définition).

De tels avantages exigent de la part des tubes :
- amélioration de la taille de l'impact des faisceaux électroniques sur l'écran,
- choix des réglures d'écran et de masque (screen et mask pitches) sensiblement constantes sur toute la surface éclairée,
- écran "plat" et "large" au format "cinémascope" de rapport égal en général à 16/9,
- bonne tolérance du tube au niveau de blanc et à la pureté de couleur dans toute la gamme des intensités de faisceaux d'électrons,
- bons paramètres de brillance et de contraste,
- amélioration des qualités antivibratoires du masque (insensibilité améliorée aux effets microphoniques dus en particulier aux chocs sur le téléviseur et aux vibrations produites par les haut-parleurs du téléviseur).

Dans l'art antérieur, l'esthétique des tubes de télévision s'oriente vers des tubes à écrans de plus en plus plats. Un type de dalle "plane" actuellement utilisé est dénommé "planar", et est décrit en particulier dans les demandes de brevet français FR-A-2 541 817 et FR-A-2 541 820. De tels tubes fonctionnent correctement mais nécessitent des corrections pour obtenir une bonne géométrie d'image, corrections qui ne peuvent être obtenues par le déviateur seul.

D'autre part, la planéité de l'écran se répercute sur la géométrie du masque et induit des problèmes de comportement thermomécanique qui se manifestent par les défauts de "doming" et de "blister".

La présente invention a pour premier objet la réalisation d'une dalle, pour la télévision à haute définition, d'un tube trichrome à écran "large" (de rapport 16/9) mais pouvant également avoir le rapport standard 4/3, dont l'écran soit le plus plat possible et nécessite le moins possible de corrections de géométrie, dalle qui permette de réaliser une très large gamme de tubes de dimensions et de planéités très diverses et ce, de la façon la plus simple possible sans utiliser d'élément cylindrique dans la boîte à lumière d'insolation de la dalle.

La présente invention a également pour objet une dalle pour un tube de télévlsion trichrome pour télévision à haute définition, en particulier avec un écran "large" dont le coefficient dit de "screen pitch" ou réglure d'écran soit aussi constant que possible, les bords de l'écran étant le plus rectilignes possible, les caractéristiques géométriques de l'écran rendant optimale la linéarité des lignes de luminophores sans utiliser d'élément cylindrique dans la boîte à lumière d'insolation de la dalle, les performances du tube étant optimisées sur les coefficients de "doming", de "blister", de microphonicité et sur la tolérance de pureté des couleurs.

EP-A-0 283 129 montre les caractéristiques communes d'un tube à rayons cathodiques comportant une surface de la plaque rectangulaire où un long bord de la surface de la plaque est sensiblement parallèle au grand axe du tube et un bord court de la surface de la plaque est sensiblement parallèle au petit axe du tube, la surface de la plaque ayant une surface externe non sphérique comportant des courbures à la fois le long du petit axe et du grand axe et où la surface externe comprend un contour sensiblement rectangulaire près de la périphérie de la surface de la plaque qui se situe sensiblement dans un plan perpendiculaire à l'axe central longitudinal du tube.

La dalle conforme à l'invention, pour tube de télévision en couleurs, convenable pour la télévision à haute définition HDTV, du type défini par une surface (S) d'équation : ${\text{Z = Σ (C(i).x}}^{\text{j(i)}} {\text{. y}}^{\text{k(i)}} \text{)}$ où Z est la distance de tout point de la surface au plan tangent à cette surface en son centre, la somme portant sur l'indice fini entier i, x et y étant les coordonnées cartésiennes des points de cette surface et j et k étant des coefficients entiers respectivement égaux à 4,2,0,4,2,0,4,2 pour j, à 4,0,2,0,2,4,2,4 pour k lorsque i varie de 1 à 8. Les coefficients C(i) étant d'équation : ${\text{C(i) = Co(i).F}}^{\text{-(j(i)+k(i)-1)}}$ où les coefficients C(i) décrivent la famille de dalles selon l'invention pour des formes d'écran déterminées par F, F étant le rapport des diagonales d'une même famille et égal à 1 pour un écran de rapport 16/9 et de diagonale égale à 83 cm (33 pouces) ou un écran de rapport 4/3 et de diagonale 68 cm (27 pouces), les coefficients Co(i) étant donnés dans les tableaux ci-dessous pour des rapports de 16/9 et 4/3.
Pour 16/9 :

| i | Co(i) | j(i) | k(i) |
|---|---|---|---|
| 1 | -.23773301E-18 | 4 | 4 |
| 2 | .84293632E-04 | 2 | 0 |
| 3 | .43121367E-03 | 0 | 2 |
| 4 | .18365999E-08 | 4 | 0 |
| 5 | -.17170219E-08 | 2 | 2 |
| 6 | .79434857E-09 | 0 | 4 |
| 7 | -.57689504E-14 | 4 | 2 |
| 8 | .24894724E-13 | 2 | 4 |

Pour 4/3 :

| i | Co(i) | j(i) | k(i) |
|---|---|---|---|
| 1 | -.58544384E-18 | 4 | 4 |
| 2 | .11218491E-03 | 2 | 0 |
| 3 | .35359521E-03 | 0 | 2 |
| 4 | .43294582E-08 | 4 | 0 |
| 5 | -.23872190E-08 | 2 | 2 |
| 6 | .65136582E-09 | 0 | 4 |
| 7 | -.14001255E-13 | 4 | 2 |
| 8 | .35119581E-13 | 2 | 4 |

D'une manière pratique, toute surface (S1) est dite appartenir à la famille (S) selon l'invention si la différence Z1-Z de leurs équations respectives prise au centre des écrans est :
100.ABS(Z1-Z) < 5. Zd où Zd est la valeur maximale de Z sur la grande diagonale de la dalle.

D'autre part, il est possible de faire varier le degré de planéité par les coefficients C(2) et C(4) en prenant des valeurs proportionnelles aux valeurs calculées selon l'équation donnant Z (1). Ainsi, pour F donné, il est possible de travailler sur des surfaces (S) de planéités diverses :

$\text{C(i)= k.Co(i) pour 1=2 et 4 uniquement.}$

D'autres caractéristiques et avantages de la présente invention seront mieux compris à l'aide de la description d'un mode de réalisation, pris comme exemple non limitatif et illustré par le dessin annexé, sur lequel :
- la figure 1 est un schéma d'un tube de télévison dans un exemple de réalisation selon l'invention,
- la figure 2 représente deux demi-vues en coupe de dalles de verre selon l'invention,
- la figure 3 représente des demi-vues en coupe d'une dalle de verre selon l'invention et selon trois plans de coupe caractéristiques.

La fabrication des tubes de télévision en couleurs pose un grand nombre de problèmes qui réagissent les uns avec les autres. Ainsi, le problème de la verrerie, c'est à dire celui notamment qui tend à la réalisation de dalles de verre sur lesquelles un écran de visualisation est destiné à être réalisé, met en oeuvre des questions de physique des déviateurs électromagnétiques et d'optique électronique au niveau du canon à électrons, mais aussi des questions de mécanique liées à la présence du masque et de physico-chimie liées aux propriétés de réceptivité des faisceaux électroniques et de transformation en rayonnements visibles depuis l'écran vers l'utilisateur.

A la figure 1, on a représenté un tube de télévision selon l'invention de 83 cm de diagonale et de rapport 16/9. L'axe Z est l'axe central du tube qui correspond sensiblement au faisceau central d'électrons à déviation nulle, c'est à dire quand le canon 2 émet ses trois faisceaux d'électrons sans que le déviateur 3, installé autour du col du tube, reçoive le moindre courant de déviation.

La dalle de verre 1 sur laquelle sera constitué l'écran de visualisation est raccordée à une section évasée 6 du tube par une jupe 5 qui est sensiblement parallèle à l'axe Z.

A l'intérieur du tube, se trouve un ensemble cadre-masque d'ombre destiné à réaliser principalement une bonne sélection des couleurs sur les luminophores constitués en bandes parallèles sur la face interne de la dalle. On a représenté dans l'arraché à la figure 1 une coupe de la dalle de verre selon l'invention, la couche 8 de phosphores destinés à convertir les faisceaux électroniques issus du canon 2 en rayonnements visibles à travers la dalle de verre 1 dans la direction de l'axe Z, et un masque d'ombre 7.

Pour une valeur donnée des courants de déviation sur le déviateur un trou 12 du masque est sélectionné. Ce trou de forme oblongue est traversé par les faisceaux ROUGE, VERT et BLEU qui excitent la bande de phosphores électroluminescents 9, 10 ou 11 correspondante.

C'est un avantage de la présente invention de prendre en compte les impératifs géométriques de correspondance entre chaque trou du masque et la disposition des bandes de phosphores. En effet, le rayon de courbure de la dalle de verre 1 n'étant pas constant en tout point de sa surface, il faut tenir compte de la répartition des bandes 9, 10, 11 de façon à éviter que le bord d'un faisceau ne vienne frapper une portion d'une bande qui ne lui correspond pas (défaut de pureté de couleur).

A la figure 2, on a représenté les demi-coupes des surfaces extérieures de dalles de verre selon l'invention faites parallèlement à leur grand axe Ox(a) dans la version 83 cm (33 pouces) 16/9 pour les courbes (a) et 69 cm (27 pouces) 4/3 pour les courbes (b). Dans chaque ensemble (a) et (b), la courbe supérieure est faite selon l'axe Ox passant par le centre de la dalle et la courbe inférieure est faite au bord horizontal de l'écran, respectivement.

L'invention a consisté à prendre en compte chacun des paramètres classiques liés à la fabrication d'un tube de télévision, puis à définir par la méthode, des éléments finis l'équation de la surface intérieure S2 par la coordonnée Z de tout point de cette surface :

${\text{Z = Σ (C(i).x}}^{\text{j(i)}} {\text{.y}}^{\text{k(i)}} \text{)}$

équation dans laquelle j et k sont des coefficients entiers dont les valeurs sont données dans les deux tableaux ci-dessus qui sont établis pour Co(i) correspondant à une dalle 83 cm 16/9 et à une dalle 68 cm 4/3 respectivement avec

${\text{C(i) = Co(i).F}}^{\text{-(j(i)+k(i)-1)}} \text{,}$

expression dans laquelle F est le rapport des diagonales d'une même famille et égal à 1 pour un écran de rapport 16/9 et de diagonale égale à 83 cm ou pour un écran de rapport 4/3 et de diagonale 68 cm, les coefficients Co(i) étant fournis par les tableaux précités. Ainsi, pour un écran de diagonale 112 cm (44 pouces) F = 4/3 et pour un écran de diagonale 28 cm (11 pouces) F = 1/3.

Dans un second temps, le masque, réalisé en matériau approprié, est calculé en utilisant des matériaux classiques comme l'acier et l'invar en tenant compte de la performance de tenue thermomécanique. D'une manière pratique, le compromis optimisé est réalisé par itérations du calcul de la surface interne S2 et de la géométrie du masque de façon à obtenir un aspect de planéité aussi bon que possible.

Dans un exemple de réalisation, il a été possible de d'avoir des réglures d'écran sensiblement constantes. Elles évoluent de 0,7 mm (millimètre) au centre de l'écran à 0,8 mm (millimètre) sur un coin.

Une fois la surface interne S1 déterminée, le masque calculé en même temps, le procédé de l'invention permet de calculer la géométrie de la surface externe S2.

Cette surface est soumise aux mêmes impératifs de planéité, mais doit de plus avoir de bonnes qualités mécaniques en anti-implosion. A cette fin, l'épaisseur t et la hauteur H de la jupe sont déterminées pour avoir la meilleure valeur. Dans un exemple de réalisation, représenté à la figure 3, ces deux paramètres sont contrôlés sur le bord de grande dimension m, le bord de petite dimension m et le coin D. Les valeurs correspondantes trouvées sont :

| | m | M | D |
|---|---|---|---|
| t | 20 | 18 | 18 |
| H | 102 | 79 | 73 |

où les dimensions sont indiquées en millimètres, pour une dalle de 33" 16/9.

La planéité est réglée par des coefficients C(i) affectés d'un facteur multiplicatif p :

$\text{C'(i)=c(i).p}$

Dans un exemple de réalisation, ces facteurs sont tous égaux à 1 sauf les coefficients pour i=2 et i=4 pour lesquels

$\text{C'(2) = C(2).p et}$
$\text{C'(4) = C(4).p.}$

Lorsque p est supérieur à 1, la surface S2 est moins plane, et lorsque p est inférieur à 1, la surface S2 est plus plane.

D'une manière générale, on dit qu'une surface Sn appartient à la famille répondant aux impératifs de l'invention, si sa cote Zn est telle que : $\text{100.ABS(Zn-Z) < 5.Zd}$ où Z est la cote du point homologue d'une surface étalon appartenant à la famille de surfaces de l'invention définies par les coefficients C(i) détaillés plus haut et Zd est la valeur de la plus grande cote de cette surface prise sur la grande diagonale.

## Revendications

1. Dalle pour écran de tube de télévision en couleurs, convenable pour la télévlsion à haute définition HDTV, dont chacune des faces interne (S2) et externe (S1) est du type défini par une surface (S) d'équation :
${\text{Z = Σ(C(i).x}}^{\text{j(i)}} {\text{.y}}^{\text{k(i)}} \text{)}$
où Z est la distance d'un point de la surface à un plan tangent au centre de cette surface, caractérisée en ce que les coefficients C(i) sont d'équation :
${\text{C(i) = Co(i).F}}^{\text{-(j(i)+k(i)-1)}}$ où les coefficients C(i) décrivent la famille de dalles selon l'invention, F étant le rapport des diagonales d'une même famille et égal à 1 pour un écran de rapport 16/9 et de diagonale égale à 83 cm (33 pouces) ou pour un écran de rapport 4/3 et de diagonale 68 cm (27 pouces), la somme portant sur l'indice fini entier i,x et y étant les coordonnées cartésiennes des points de cette surface et j et k étant des coefficients entiers respectivement égaux à 4,2,0,4,2,0,4,2 pour j, à 4,0,2,0,2,4,2,4 pour k lorsque i varie de 1 à 8, les coefficients Co(i) étant donnés dans les tableaux ci-dessous pour des rapports de 16/9 et 4/3.
Pour 16/9 :
| i | Co(i) | j(i) | k(i) |
|---|---|---|---|
| 1 | -.23773301E-18 | 4 | 4 |
| 2 | .84293632E-04 | 2 | 0 |
| 3 | .43121367E-03 | 0 | 2 |
| 4 | .18365999E-08 | 4 | 0 |
| 5 | -.17170219E-08 | 2 | 2 |
| 6 | .79434857E-09 | 0 | 4 |
| 7 | -.57689504E-14 | 4 | 2 |
| 8 | .24894724E-13 | 2 | 4 |
Pour 4/3 :
| i | Co(i) | j(i) | k(i) |
|---|---|---|---|
| 1 | -.58544384E-18 | 4 | 4 |
| 2 | .11218491E-03 | 2 | 0 |
| 3 | .35359521E-03 | 0 | 2 |
| 4 | .43294582E-08 | 4 | 0 |
| 5 | -.23872190E-08 | 2 | 2 |
| 6 | .65136582E-09 | 0 | 4 |
| 7 | -.14001255E-13 | 4 | 2 |
| 8 | .35119581E-13 | 2 | 4 |

2. Dalle selon la revendication 1, caractérisée en ce que la planéité de l'écran est déterminée par le changement des coefficlents C(i) en $\text{p.C(i) = C'(i)}$ , p étant un facteur multiplicatif plus grand que zéro assigné au coefficient C(i).

3. Dalle selon la revendication 2, caractérisée en ce que les seuls coefficients variables sont c(2) et c(4).

4. Dalle caractérisée par le fait que si Zn est la distance d'un point de sa surface interne ou externe à un plan tangent au centre de cette surface, et si Z est la distance d'un point homologue d'une seconde surface selon l'une quelconque des revendications précédentes à un plan tangeant à cette seconde surface en son centre, on a :
$\text{100.ABS(Zn-Z) < 5.Zd,}$
Zd étant la valeur maximale de Z sur la grande diagonale de la dalle.

## Claims

1. Envelope for a screen of a colour television tube appropriate for high definition television, each of the internal (S2) and external (S1) faces is of a type defined by an equation surface (S) :
${\text{Z = Σ (C(i)·x}}^{\text{j(i)·yk(i)}} \text{)}$
where Z is the distance of any point of the surface to the plane tangent to this surface in its center, characterized in that the coefficients C(i) are those of the equation :
${\text{C(i) = C₀(i)·F}}^{\text{-(j(i)+k(i)-1)}}$
where the coefficients C(i) describe the series of envelopes according to the invention, F being the ratio of the diagonals of a same series and being equal to 1 for a screen with the ratio 16/9 and a diagonal of 83 cm (33 inches) or a screen with a ratio 4/3 and a diagonal of 68 cm (27 inches), the sum concerning the integral finite index i, x and y being the cartesian coordinates of the points of this surface and j and k being the integral coefficients respectively equal to 4,2,0,4,2,0,4,2 for j, to 4,0,2,0,2,4,2,4 for k when i varies from 1 to 8, the coefficients C₀(i) being given in the tables below for the ratio of 16/9 and 4/3.
For 16/9 :
| i | C₀(i) | j(i) | k(1) |
|---|---|---|---|
| 1 | -0,23773301·10⁻¹⁸ | 4 | 4 |
| 2 | 0,84293632·10⁻⁰⁴ | 2 | 0 |
| 3 | 0,43121367·10⁻⁰³ | 0 | 2 |
| 4 | 0,18365999·10⁻⁰⁸ | 4 | 0 |
| 5 | -0,17170219·10⁻⁰⁸ | 2 | 2 |
| 6 | 0,79434857·10⁻⁰⁹ | 0 | 4 |
| 7 | -0,57689504·10⁻¹⁴ | 4 | 2 |
| 8 | 0,24894724·10⁻¹³ | 2 | 4 |
For 4/3:
| i | C₀(i) | j(i) | k(1) |
|---|---|---|---|
| 1 | -0,58544383·10⁻¹⁸ | 4 | 4 |
| 2 | 0,11218491·10⁻⁰³ | 2 | 0 |
| 3 | 0,35359521·10⁻⁰³ | 0 | 2 |
| 4 | 0,43294582·10⁻⁰⁸ | 4 | 0 |
| 5 | -0,23872190·10⁻⁰⁸ | 2 | 2 |
| 6 | 0,65136582·10⁻⁰⁹ | 0 | 4 |
| 7 | -0,14001255·10⁻¹³ | 4 | 2 |
| 8 | 0,35119581·10⁻¹³ | 2 | 4 |

2. Envelope according to claim 1, characterized in that the flatness of the screen is determined by the changing of the coefficients C(i) into $\text{p·C(i) = C'(i)}$ , p being a multiplication factor higher than zero assigned to the coefficient C(i).

3. Envelope according to claim 2, characterized in that the only variable coefficients are C(2) and C(4).

4. Envelope characterized by the fact that, if Zₙ is the distance of a point of its internal or external surface to a plane tangent to the center of this surface and if Z is the distance of an homologous point of a second surface according to any of the preceding claims to a plane tangent to this second surface in its center, we have :
${\text{100·ABS(Z}}_{\text{n}} {\text{-Z) < 5·Z}}_{\text{d}} \text{,}$
Z_{d} being the maximal value of Z on its big diagonal of the envelope.

## Patentansprüche

1. Bildschirmwandung für Farbfernsehröhren, geeignet für Fernsehen mit hoher Auflösung HDTV, deren Innen- (S2) und Außenfläche (S1) der durch eine Oberfläche (S) definierten Art ist, die der Gleichung ${\text{Z = Σ (C(i)·x}}^{\text{j(i)·yk(i)}} \text{)}$ genügt, wo Z der Abstand eines Punktes der Oberfläche zur Tangentialfläche des Mittelpunktes dieser Fläche ist, dadurch gekennzeichnet, daß die Koeffizienten C(i) der Gleichung ${\text{C(i) = C₀(i)·F}}^{\text{-(j(i)+k(i)-1)}}$ genügen, wo die Koeffizienten C(i) die Familie erfindungsgemäßer Platten beschreiben, wobei F das Verhältnis der Diagonalen einer Familie und bei einem Bildschirm des Verhältnisses 16/9 und der Diagonale 83 cm (33") oder eines Bildschirmes des Verhältnisses 4/3 und der Diagonale 68 cm (27") gleich 1 ist, wobei die Summe über den endlichen ganzzahligen Index i gebildet wird, x und y die kartesischen Koordinaten der Punkte dieser Oberfläche und j und k ganzzahlige Koeffizienten sind, die für j gleich 4,2,0,4,2,0,4,2 und für k gleich 4,0,2,0,2,4,2,4 sind, wenn i die Werte 1 bis 8 annimmt, wobei die Koeffizienten C₀(i) in den folgenden Tabellen für die Verhältnisse 16/9 und 4/3 angegeben sind.
Für 16/9:
| i | C₀(i) | j(i) | k(1) |
|---|---|---|---|
| 1 | -0,23773301·10⁻¹⁸ | 4 | 4 |
| 2 | 0,84293632·10⁻⁰⁴ | 2 | 0 |
| 3 | 0,43121367·10⁻⁰³ | 0 | 2 |
| 4 | 0,18365999·10⁻⁰⁸ | 4 | 0 |
| 5 | -0,17170219·10⁻⁰⁸ | 2 | 2 |
| 6 | 0,79434857·10⁻⁰⁹ | 0 | 4 |
| 7 | -0,57689504·10⁻¹⁴ | 4 | 2 |
| 8 | 0,24894724·10⁻¹³ | 2 | 4 |
Für 4/3:
| i | C₀(i) | j(i) | k(1) |
|---|---|---|---|
| 1 | -0,58544383·10⁻¹⁸ | 4 | 4 |
| 2 | 0,11218491·10⁻⁰³ | 2 | 0 |
| 3 | 0,35359521·10⁻⁰³ | 0 | 2 |
| 4 | 0,43294582·10⁻⁰⁸ | 4 | 0 |
| 5 | -0,23872190·10⁻⁰⁸ | 2 | 2 |
| 6 | 0,65136582·10⁻⁰⁹ | 0 | 4 |
| 7 | -0,14001255·10⁻¹³ | 4 | 2 |
| 8 | 0,35119581·10⁻¹³ | 2 | 4 |

2. Platte nach Patentanspruch 1, dadurch gekennzeichnet, daß die Flachheit des Bildschirmes durch die Änderung der Koeffizienten C(i) in $\text{p·C(i) = C'(i)}$ bestimmt wird, wobei p ein Faktor größer Null ist, der dem Koeffizienten C(i) zugeordnet wird.

3. Platte nach Patentanspruch 2, dadurch gekennzeichnet, daß die einzigen veränderlichen Koeffizienten C(2) und C(4) sind.

4. Platte, dadurch gekennzeichnet, daß gilt
${\text{100·ABS(Z}}_{\text{n}} {\text{-Z) < 5·Z}}_{\text{d}} \text{,}$
wo Zₙ der Abstand eines Punktes ihrer Innen- oder Außenfläche von einer Tangentialebene des Mittelpunktes dieser Fläche ist, Z der Abstand eines entsprechenden Punktes einer zweiten Fläche nach irgendeinem der vorangehenden Patentansprüche von einer Tangentialebene dieser zweiten Fläche in deren Mittelpunkt und Z_{d} der Maximalwert von Z auf der großen Diagonale der Platte ist.
